# EUROPÄISCHE PATENTSCHRIFT

(11) **EP 1 423 599 B1**
(45) Veröffentlichungstag und Bekanntmachung des Hinweises auf die Patenterteilung: **06.08.2008**
(21) Anmeldenummer: 02758168.5
(22) Anmeldetag: 23.08.2002
(51) Int. Cl.: F02M 45/08, F02M 59/10, F02M 59/30, F02M 47/02, F02M 61/16, F02M 61/18

(54) **KRAFTSTOFFEINSPRITZEINRICHTUNG FÜR EINE BRENNKRAFTMASCHINE**
FUEL INJECTION DEVICE FOR AN INTERNAL COMBUSTION ENGINE
SYST ME D'INJECTION DE CARBURANT POUR MOTEUR COMBUSTION INTERNE

(30) Priorität: 25.08.2001 DE 10141679
(43) Veröffentlichungstag der Anmeldung: 02.06.2004
(73) Patentinhaber: ROBERT BOSCH GMBH, 70442 Stuttgart (DE)
(72) Erfinder: WINTER, Joachim, 70825 Korntal-Muenchingen (DE); POTZ, Wendelin, 70193Stuttgart (DE); MACK, Gerhard, 70191 Stuttgart (DE); BUEHLER, Christoph, 70839 Gerlingen (DE); MOSER, Friedrich, 71640 Ludwigsburg (DE); KUEGLER, Thomas, 70825 Korntal-Muenchingen (DE); ALLIO, Philippe, F-01120 Montluel (FR); BOEHLAND, Peter, 71672 Marbach (DE)
(86) Internationale Anmeldenummer: PCT/DE2002/003140
(87) Internationale Veröffentlichungsnummer: WO 2003/018991

(56) Entgegenhaltungen:
- EP-A- 0 972 932
- DE-A- 10 038 054
- DE-A- 10 040 738
- DE-C- 4 123 721
- US-A- 4 306 528
- US-A- 4 538 576

## Beschreibung

Die Erfindung geht aus von einer Kraftstoffeinspritzeinrichtung für eine Brennkraftmaschine nach dem Oberbegriff des Anspruchs 1.

Eine solche Kraftstoffeinspritzeinrichtung ist durch die DE 100 38 054 A bekannt. Diese Kraftstoffeinspritzeinrichtung weist eine Kraftstoffhochdruckpumpe und ein mit dieser verbundenes Kraftstoffeinspritzventil für jeden Zylinder der Brennkraftmaschine auf. Die Kraftstoffhochdruckpumpe weist einen durch die Brennkraftmaschine in einer Hubbewegung angetriebenen Pumpenkolben auf, der einen Pumpenarbeitsraum begrenzt, der mit einem Druckraum des Kraftstoffeinspritzventils verbunden ist. Das Kraftstoffeinspritzventil weist ein erstes Einspritzventilglied auf, durch das wenigstens eine erste Einspritzöffnung gesteuert wird und das durch den im Druckraum herrschenden Druck gegen eine Schließkraft in einer Öffnungsrichtung bewegbar ist. Es ist ein elektrisch gesteuertes Steuerventil vorhanden, durch das eine Verbindung des Pumpenarbeitsraums mit einem Entlastungsraum gesteuert wird. Das Kraftstoffeinspritzventil weist ein zweites, innerhalb des hohl ausgebildeten ersten Einspritzventilglieds verschiebbar geführtes zweites Einspritzventilglied auf, durch das wenigstens eine zweite Einspritzöffnung gesteuert wird und das durch den im Druckraum herrschenden Druck gegen eine Schließkraft in einer Öffnungsrichtung bewegbar ist. Das zweite Einspritzventilglied ist zumindest mittelbar von dem in einem kraftstoffgefüllten Steuerraum herrschenden Druck beaufschlagt, der abhängig von Betriebsparametern der Brennkraftmaschine derart steuerbar ist, dass das zweite Einspritzventilglied durch den im Steuerraum herrschenden Druck unabhängig von einer Öffnungsbewegung des ersten Einspritzventilglieds in einer die wenigstens eine zweite Einspritzöffnung verschließenden Stellung blockierbar ist, wobei der Steuerraum mit einer Druckquelle verbunden ist. Durch ein zweites elektrisch gesteuertes Ventil ist der Steuerraum mit einem Entlastungsbereich verbindbar, wodurch der im Steuerraum herrschende Druck steuerbar ist. Nachteilig bei dieser Kraftstoffeinspritzeinrichtung ist das zweite elektrisch gesteuerte Steuerventil, durch das der Aufbau aufwendig ist.

Durch die DE 41 23 721 A ist eine Kraftstoffeinspritzeinrichtung bekannt, bei der das Kraftstoffeinspritzventil nur ein Einspritzventilglied aufweist und der Pumpenkolben Bohrungen aufweist, durch die ein vom Pumpenarbeitsraum abgezweigter Steuerdruck gesteuert wird, der die Bewegung des Einspritzventilglieds beeinflusst.

### Vorteile der Erfindung

Die erfindungsgemäße Kraftstoffeinspritzeinrichtung mit den Merkmalen des Anspruchs 1 hat den Vorteil, dass der im Steuerraum herrschende Druck und damit die Blockierung bzw. Öffnung des zweiten Einspritzventilglieds auf einfache Weise durch den Pumpenkolben gesteuert wird.

In den abhängigen Ansprüchen sind vorteilhafte Ausgestaltungen und Weiterbildungen der erfindungsgemäßen Kraftstoffeinspritzeinrichtung angegeben. Die Ausbildung gemäß Anspruch 2 ermöglicht es, daß bei Förderbeginn des Pumpenkolbens zunächst mit der wenigstens einen Einspritzöffnung nur ein geringer Einspritzquerschnitt und bei größerem Hub des Pumpenkolbens zusätzlich mit der wenigstens einen zweiten Einspritzöffnung ein größerer Einspritzquerschnitt freigegeben wird. Die Ausbildung gemäß Anspruch 3 ermöglicht eine Änderung des Hubwegs des Pumpenkolbens, ab dem die wenigstens eine zweite Einspritzöffnung aufgesteuert wird.

### Zeichnung

Mehrere Ausführungsbeispiele der Erfindung sind in der Zeichnung dargestellt und in der nachfolgenden Beschreibung näher erläutert. Es zeigen Figur 1 eine Kraftstoffeinspritzeinrichtung für eine Brennkraftmaschine in schematischer Darstellung gemäß einem ersten Ausführungsbeispiel, Figur 2 in vergrößerter Darstellung einen in Figur 1 mit II bezeichneten Ausschnitt eines Kraftstoffeinspritzventils und Figur 3 die Kraftstoffeinspritzeinrichtung gemäß einem zweiten Ausführungsbeispiel.

### Beschreibung der Ausführungsbeispiele

In den Figuren 1 bis 3 ist eine Kraftstoffeinspritzeinrichtung für eine Brennkraftmaschine eines Kraftfahrzeugs dargestellt. Die Brennkraftmaschine ist vorzugsweise eine selbstzündende Brennkraftmaschine. Die Kraftstoffeinspritzeinrichtung ist als sogenanntes Pumpe-Düse-System oder als Pumpe-Leitung-Düse-System ausgebildet und weist für jeden Zylinder der Brennkraftmaschine jeweils eine Kraftstoffhochdruckpumpe 10 und ein mit dieser verbundenes Kraftstoffeinspritzventil 12 auf. Bei einer Ausbildung als Pumpe-Leitung-Düse-System ist die Kraftstoffhochdruckpumpe 10 entfernt vom Kraftstoffeinspritzventil 12 angeordnet und mit diesem über eine Leitung verbunden. Bei den dargestellten Ausführungsbeispielen ist die Kraftstoffeinspritzeinrichtung als Pumpe-Düse-System ausgebildet, wobei die Kraftstoffhochdruckpumpe 10 und das Kraftstoffeinspritzventil 12 direkt miteinander verbunden sind und eine Baueinheit bilden. Die Kraftstoffhochdruckpumpe 10 weist einen in einer Zylinderbohrung 16 in einem Pumpenkörper 14 dicht geführten Pumpenkolben 18 auf, der durch einen Nocken 20 einer Nockenwelle der Brennkraftmaschine entgegen der Kraft einer Rückstellfeder 19 in einer Hubbewegung angetrieben wird. Der Pumpenkolben 18 begrenzt im Zylinder 16 einen Pumpenarbeitsraum 22, in dem beim Förderhub des Pumpenkolbens 18 Kraftstoff unter Hochdruck verdichtet wird.

Dem Pumpenarbeitsraum 22 wird beim Saughub des Pumpenolbens 18 in nicht näher dargestellter Weise Kraftstoff aus einem Kraftstoffvorratsbehälter 24 des Kraftfahrzeugs zugeführt.

Das Kraftstoffeinspritzventil 12 weist einen Ventilkörper 26 auf, der mehrteilig ausgebildet sein kann, in dem ein erstes Einspritzventilglied 28 in einer Bohrung 30 längsverschiebbar geführt ist. Der Ventilkörper 26 weist an seinem dem Brennraum des Zylinders der Brennkraftmaschine zugewandten Endbereich wenigstens eine erste, vorzugsweise mehrere erste Einspritzöffnungen 32 auf, die über den Umfang des Ventilkörpers 26 verteilt angeordnet sind. Das erste Einspritzventilglied 28 weist an seinem dem Brennraum zugewandten Endbereich eine beispielsweise etwa kegelförmige Dichtfläche 34 auf, die mit einem im Ventilkörper 26 in dessen dem Brennraum zugewandtem Endbereich ausgebildeten Ventilsitz 36 zusammenwirkt, von dem oder nach dem die ersten Einspritzöffnungen 32 abführen. Im Ventilkörper 26 ist zwischen dem Einspritzventilglied 28 und der Bohrung 30 zum Ventilsitz 36 hin ein Ringraum 38 vorhanden, der in seinem dem Ventilsitz 36 abgewandten Endbereich durch eine radiale Erweiterung der Bohrung 30 in einen das erste Einspritzventilglied 28 umgebenden Druckraum 40 übergeht.
Das erste Einspritzventilglied 28 weist auf Höhe des Druckraums 40 durch eine Querschnittsverringerung eine Druckschulter 42 auf. Am dem Brennraum abgewandten Ende des ersten Einspritzventilglieds 28 greift eine erste vorgespannte Schließfeder 44 an, durch die das erste Einspritzventilglied 28 zum Ventilsitz 36 hin gedrückt wird. Die erste Schließfeder 44 ist in einem ersten Federraum 46 des Ventilkörpers 26 angeordnet, der sich an die Bohrung 30 anschließt.

Das erste Einspritzventilglied 28 des Kraftstoffeinspritzventils 12 ist hohl ausgebildet und in diesem ist in einer koaxial im Einspritzventilglied 28 ausgebildeten Bohrung ein zweites Einspritzventilglied 128 verschiebbar geführt. Durch das zweite Einspritzventilglied 128 wird wenigstens eine zweite Einspritzöffnung 132 im Ventilkörper 26 gesteuert. Die wenigstens eine zweite Einspritzöfnung 132 ist in Richtung der Längsachse der Einspritzventilglieder 28,128 zu der wenigstens einen ersten Einspritzöffnung 32 zum Brennraum hin versetzt angeordnet. Das zweite Einspritzventilglied 128 weist an seinem dem Brennraum zugewandten Endbereich eine beispielsweise etwa kegelförmige Dichtfläche 134 auf, die mit einem im Ventilkörper 26 in dessen dem Brennraum zugewandtem Endbereich ausgebildeten Ventilsitz 136 zusammenwirkt, von dem oder nach dem die zweiten Einspritzöffnungen 132 abführen. Das zweite Einspritzventilglied 128 kann zweiteilig ausgebildet sein und einen die Dichtfläche 134 aufweisenden, dem Brennraum zugewandten Teil und einen vom Brennraum weg an den ersten Teil anschließenden zweiten Teil aufweisen. Nahe dem brennraumseitigen Ende des zweiten Einspritzventilglieds 128 ist an diesem eine Druckfläche 142 gebildet, auf die bei geöffnetem erstem Einspritzventilglied 28 der im Druckraum 40 herrschende Druck wirkt.

An den ersten Federraum 46 vom Brennraum weg anschließend ist im Ventilkörper 26 ein zweiter Federraum 146 ausgebildet, in dem eine zweite, auf das zweite Einspritzventilglied 128 wirkende Schließfeder 144 angeordnet ist. Das erste Einspritzventilglied 28 ragt mit seinem Ende in den ersten Federraum 46 hinein und stützt sich an der ersten Schließfeder 144 ab. Die erste Schließfeder 44 stützt sich mit ihrem dem ersten Einspritzventilglied 28 abgewandten Ende an einem zwischen dem ersten Federraum 46 und dem zweiten Federraum 146 angeordneten Hülse 47 ab, die beispielsweise in den Ventilkörper 26 eingepresst ist. Das zweite Einspritzventilglied 128 ragt durch die Hülse 47 hindurch in den zweiten Federraum 146 und stützt sich über einen Federteller 147 an der zweiten Schließfeder 144 ab. Die zweite Schließfeder 144 stützt sich mit ihrem dem zweiten Ventilglied 128 abgewandten Ende am Boden des zweiten Federraums 146 ab. Durch den Federteller 147 wird im zweiten Federraum 146 ein Steuerraum 50 begrenzt.

Vom Pumpenarbeitsraum 22 führt durch den Pumpenkörper 14 und den Ventilkörper 26 ein Kanal 52 in den Druckraum 40 des Kraftstoffeinspritzventils 12. Durch ein elektrisch gesteuertes Ventil 23 wird eine Verbindung des Pumpenarbeitsraums 22 mit einem Entlastungsraum gesteuert, als der beispielsweise zumindest mittelbar der Kraftstoffvorratsbehälter 24 oder ein Bereich dienen kann, in dem ein gegenüber dem Kraftstoffvorratsbehälter 24 etwas erhöhter Druck aufrechterhalten wird. Solange keine Kraftstoffeinspritzung erfolgen soll ist durch das Steuerventil 23 die Verbindung des Pumpenarbeitsraums 22 mit dem Entlastungsraum geöffnet, so daß sich im Pumpenarbeitsraum 22 kein Hochdruck aufbauen kann. Wenn eine Kraftstoffeinspritzung erfolgen soll wird durch das Steuerventil 23 der Pumpenarbeitsraum 22 vom Entlastungsraum getrennt, so daß sich beim Förderhub des Pumpenkolbens 18 im Pumpenarbeitsraum 22 Hochdruck aufbauen kann. Das Steuerventil 23 kann als Magnetventil oder als Piezoventil ausgebildet sein.

Die Kraftstoffeinspritzeinrichtung ist in den Figuren 1 und 2 gemäß einem ersten Ausführungsbeispiel dargestellt. Beim ersten Ausführungsbeispiel weist der Pumpenkolben 18 einen in diesem verlaufenden Kanal 60 auf, der einerseits in einem in Richtung des Längsachse des Pumpenkolbens 18 verlaufenden Abschnitt am Stirnende des Pumpenkolbens 18 in den Pumpenarbeitsraum 22 mündet und der andererseits in einem etwa radial zur Längsachse des Pumpenkolbens 18 verlaufenden Abschnitt mit Abstand vom Stirnende an der Mantelfläche des Pumpenkolbens 18 mündet. Der radiale Abschnitt des Kanals 60 kann beispielsweise diametral durchgehend durch den Pumpenkolben 18 ausgebildet sein. Im Pumpenkörper 14 ist in der Zylinderbohrung 16 eine umlaufende Ringnut 62 ausgebildet, die über einen durch den Pumpenkörper 14 und den Ventilkörper 26 verlaufenden Kanal 63 mit dem Steuerraum 50 verbunden ist. Durch den Pumpenkolben 18 wird somit abhängig von dessen Hub eine Verbindung des Steuerraums 50 mit dem Pumpenarbeitsraum 22 gesteuert. Der Pumpenarbeitsraum 22 dient als Druckquelle für die Steuerung des Drucks im Steuerraum 50. Bei geringem Förderhub des Pumpenkolbens 18 in den Pumpenarbeitsraum 22 hinein befindet sich die Mündung des Kanals 60 an der Mantelfläche des Pumpenkolbens 18 in Überdeckung mit der Ringnut 62, so daß der Steuerraum 50 mit dem Pumpenarbeitsraum 22 verbunden ist. Bei zunehmendem Förderhub des Pumpenkolbens 18 in den Pumpenarbeitsraum 22 hinein ist die Mündung des Kanals 60 an der Mantelfläche des Pumpenkolbens 18 zu der Ringnut 62 versetzt, so daß der Steuerraum 50 vom Pumpenarbeitsraum 22 getrennt ist.

Zwischen der Nockenwelle der Brennkraftmaschine mit dem Nocken 20 und dem Pumpenkolben 18 ist eine Zwischenwelle 70 angeordnet, auf der ein Übertragungselement 71 in Form eines zweiarmigen Kipphebels angeordnet ist, der mit seinem einen Ende beispielsweise über eine Rolle 72 auf dem Nocken 20 abrollt und der mit seinem anderen Ende am Pumpenkolben 18 angelenkt ist. Es ist vorgesehen, daß die Lage der Zwischenwelle 70 mit dem Kipphebel 71 veränderbar ist, wodurch die Ausgangshubstellung des Pumpenkolbens 18 verändert werden kann. In Figur 1 ist die Zwischenwelle 70 mit dem Kipphebel 71 und der linken Hälfte des Pumpenkolbens 18 mit durchgezogenen Linien in einer ersten Lage dargestellt, in der der Pumpenkolben 18 eine Ausgangshubstellung aufweist, in der der Pumpenkolben 18 relativ weit in die Zylinderbohrung 16 im Pumpenkörper 14 eintaucht. In Figur 1 ist die Zwischenwelle 70 mit dem Kipphebel 71 und der rechten Hälfte des Pumpenkolbens 18 mit gestrichelten Linien in einer zweiten Lage dargestellt, in der der Pumpenkolben 18 in seiner Ausgangshubstellung gegenüber der ersten Lage weniger weit in die Zylinderbohrung 16 im Pumpenkörper 14 eintaucht.

Eine Verstellung der Lage der Zwischenwelle 70 kann beispielsweise mittels einer hydraulischen Verstelleinrichtung 74 erfolgen, durch die die die Lagerung der Zwischenwelle 70 verschoben wird. Alternativ kann die Verstelleinrichtung 74 auch als Exzenter ausgebildet sein, durch den die Lagerung der Zwischenwelle 70 verschoben wird.

Nachfolgend wird die Funktion der Kraftstoffeinspritzeinrichtung gemäß dem ersten Ausführungsbeispiel erläutert. Beim Saughub des Pumpenkolbens 18 ist das Steuerventil 23 geöffnet, so daß Kraftstoff aus dem Kraftstoffvorratsbehälter 24 in den Pumpenarbeitsraum 22 gelangt. Beim Förderhub des Pumpenkolbens 18 wird der Beginn der Kraftstoffeinspritzung dadurch festgelegt, daß das Steuerventil 23 schließt, so daß der Pumpenarbeitsraum 22 vom Entlastungsraum getrennt ist und sich im Pumpenarbeitsraum 22 Hochdruck aufbaut. Abhängig von Betriebsparametern der Brennkraftmaschine wird durch die Verstelleinrichtung 74 die Zwischenwelle 70 in die erforderliche Lage eingestellt. Wenn der Pumpenkolben 18 seine in Figur 1 in seiner rechten Hälfte dargestellte Ausgangshubstellung aufweist, so ist der Steuerraum 50 mit dem Pumpenarbeitsraum 22 verbunden, so daß in diesem ein hoher Steuerdruck herrscht. Wenn der Druck im Pumpenarbeitsraum 22 und damit im Druckraum 40 des Kraftstoffeinspritzventils 12 so hoch ist, daß die durch diesen über die Druckschulter 42 auf das erste Einspritzventilglied 28 erzeugte Druckkraft größer ist als die Kraft der ersten Schließfeder 44, so öffnet das Kraftstoffeinspritzventil 12 indem das erste Einspritzventilglied 28 mit seiner Dichtfläche 34 vom Ventilsitz 36 abhebt und die wenigstens eine erste Einspritzöffnung 32 freigibt. Der Steuerdruck im Steuerraum 50 wirkt über den Federteller 147 auf das zweite Einspritzventilglied 128 und unterstützt die Schließfeder 144, so daß die durch den im Druckraum 40 herrschenden Druck über die Druckfläche 142 auf das zweite Einspritzventilglied 128 wirkende Druckkraft nicht ausreicht, um das zweite Einspritzventilglied 128 zu öffnen. Am Kraftstoffeinspritzventil 12 wird somit mit den ersten Einspritzöffnungen 32 nur ein Teil des gesamten Einspritzquerschnitts geöffnet, so daß entsprechend nur eine geringe Kraftstoffmenge eingespritzt wird.

Wenn der Pumpenkolben 18 weiter seinen Förderhub ausführt, so gelangt der Kanal 60 im Pumpenkolben 18 aus der Überdeckung mit der Ringnut 62, so daß der Steuerraum 50 vom Pumpenarbeitsraum 22 getrennt ist. Der Steuerraum 50 ist vorzugsweise über wenigstens eine Drosselstelle mit einem Entlastungsraum verbunden, so daß sich der Druck im Steuerraum 50 abbaut. In diesem Fall wirkt auf das zweite Einspritzventilglied 128 nur noch die Kraft der zweiten Schließfeder 144 sowie gegebenenfalls eine geringe Druckkraft, so daß die durch den im Druckraum 40 herrschenden Druck über die Druckfläche 142 auf das zweite Einspritzventilglied 128 wirkende Druckkraft ausreicht, um auch das zweite Einspritzventilglied 128 zu öffnen, so daß auch die wenigstens eine zweite Einspritzöffnung 132 freigegeben wird. Somit ist am Kraftstoffeinspritzventil 12 der gesamte Einspritzquerschnitt freigegeben und es wird eine größere Kraftstoffmenge eingespritzt. Das Ende der Kraftstoffeinspritzung wird durch das Öffnen des Steuerventils 23 bestimmt, wodurch der Pumpenarbeitsraum 22 mit dem Entlastungsraum verbunden ist und sich in diesem kein Hochdruck mehr aufbauen kann.

Der Pumpenkolben 18 kann einen weiteren Kanal 65 aufweisen, der bei maximalem Hub des Pumpenkolbens 18 in den Pumpenarbeitsraum 22 hinein mit der Ringnut 62 in Überdeckung kommt und eine Verbindung zu einem Entlastungsraum herstellt. Bei maximalem Hub des Pumpenkolbens 18 ist der Steuerraum 50 somit mit einem Entlastungsraum verbunden und druckentlastet.

Es kann vorgesehen sein, daß die durch die ersten Einspritzöffnungen 32 und die zweiten Einspritzöffnungen 132 gebildeten Einspritzquerschnitte zumindest annähernd gleich groß sind, so daß bei der Öffnung nur des ersten Einspritzventilglieds 28 der halbe gesamte Einspritzquerschnitt freigegeben wird. Alternativ kann auch vorgesehen sein, daß die ersten Einspritzöffnungen 32 einen größeren oder kleineren Einspritzquerschnitt bilden als die zweiten Einspritzöffnungen 132.

Wenn sich der Pumpenkolben 18 in seiner in Figur 1 in der linken Hälfte dargestellten Ausgangshubstellung befindet, so ist der Kanal 60 des Pumpenkolbens 18 nicht in Überdeckung mit der Ringnut 62, so daß der Steuerraum 50 vom Pumpenarbeitsraum 22 getrennt ist. In diesem Fall öffnen bei Erreichen des Öffnungsdrucks im Pumpenarbeitsraum 22 beide Einspritzventilglieder 28 und 128 zumindest annähernd gleichzeitig und es wird der gesamte Einspritzquerschnitt am Kraftstoffeinspritzventil 12 freigegeben.

Die Änderung der Lage der Zwischenwelle 70 und damit der Ausgangshubstellung des Pumpenkolbens 18 durch die Verstelleinrichtung 74 erfolgt abhängig von Betriebsparametern der Brennkraftmaschine wie beispielsweise Drehzahl, Last, Temperatur sowie gegebenenfalls weiteren Betriebsparametern. Die Verstelleinrichtung 74 wird dabei von einer elektrischen Steuereinrichtung 76 angesteuert, durch die auch das Steuerventil 23 angesteuert wird. Wenn unter Berücksichtigung dieser Betriebsparameter zu Beginn der Kraftstoffeinspritzung nur eine geringe Kraftstoffmenge eingespritzt werden soll, so wird durch die Steuereinrichtung 76 die Verstelleinrichtung 74 derart angesteuert, daß sich die Zwischenwelle 70 und somit der Pumpenkolben 18 in seine in Figur 1 in der rechten Hälfte dargestellte Ausgangshubstellung befindet und zu Beginn der Kraftstoffeinspritzung nur das erste Einspritzventilglied 28 des Kraftstoffeinspritzventils 12 öffnet. Wenn unter Berücksichtigung dieser Betriebsparameter schon zu Beginn der Kraftstoffeinspritzung nur eine größere Kraftstoffmenge eingespritzt werden soll, so wird durch die Steuereinrichtung 76 die Verstelleinrichtung 74 derart angesteuert, daß sich die Zwischenwelle 70 und somit der Pumpenkolben 18 in seine in Figur 1 in der linken Hälfte dargestellte Ausgangshubstellung befindet und bereits zu Beginn der Kraftstoffeinspritzung beide Einspritzventilglieder 28 und 128 des Kraftstoffeinspritzventils 12 öffnen. Wenn die Brennkraftmaschine mehrere Zylinder aufweist, so ist für jeden Zylinder eine Kraftstoffhochdruckpumpe 10 vorgesehen, wobei für deren Antrieb jedoch nur eine Nockenwelle 20 und eine Zwischenwelle 70 vorgesehen ist. Für die Änderung der Lage der Zwischenwelle 70 und der Aufgangshubstellung der Pumpenkolben 18 sämtlicher Kraftstoffhochdruckpumpen 10 ist dabei nur eine Verstelleinrichtung 74 erforderlich.

In Figur 3 ist die Kraftstoffeinspritzeinrichtung gemäß einem zweiten Ausführungsbeispiel dargestellt, bei dem der grundsätzliche Aufbau gleich wie beim ersten Ausführungsbeispiel ist. Abweichend zum ersten Ausführungsbeispiel wird beim zweiten Ausführungsbeispiel jedoch nicht der Pumpenarbeitsraum 22 als Druckquelle für die Steuerung des Drucks im Steuerraum 50 verwendet sondern ein Kraftstoffzulauf, durch den beim Saughub des Pumpenkolbens 18 Kraftstoff dem Pumpenarbeitsraum 22 zugeführt wird. Mit dem Kraftstoffzulauf ist ein im Pumpenkörper 14 ausgebildeter Kraftstoffkanal 80 verbunden, der am Mantel der Zylinderbohrung 16, in der der Pumpenkolben 18 geführt ist, mündet. In einem zur Mündung des Kraftstoffkanals 80 in Umfangsrichtung versetzten Bereich mündet am Mantel der Zylinderbohrung 16 der Kanal 63, der zum Steuerraum 50 führt. Im Pumpenkolben 18 ist ein Kanal 82 ausgebildet, der beispielsweise radial zur Längsachse des Pumpenkolbens 18 verläuft und der jeweils am Mantel des Pumpenkolbens 18 mündet. Durch den Pumpenkolben 18 wird abhängig von dessen Hubstellung durch dessen Kanal 82 die Verbindung des Kraftstoffkanals 80 mit dem Kanal 63 zum Steuerraum 50 gesteuert. In Figur 3 ist wiederum die Zwischenwelle 70 mit dem Pumpenkolben 18 in unterschiedlichen Stellungen dargestellt. In einer in Figur 3 in der rechten Hälfte des Pumpenkolbens 18 dargestellten Ausgangshubstellung befindet sich der Kanal 82 des Pumpenkolbens 18 in Überdeckung mit der Mündung des Kraftstoffkanals 80 und der Mündung des zum Steuerraum 50 führenden Kanals 63, so daß der Steuerraum 50 mit dem Kraftstoffkanal 80 verbunden ist. Im Steuerraum 50 wirkt somit der erhöhte Druck im Kraftstoffkanal 80, so daß beim Kraftstoffeinspritzventil 12 das zweite Einspritzventilglied 128 in seiner geschlossenen Stellung verbleibt und nur das erste Einspritzventilglied 28 öffnet. Bei der für die linke Hälfte des Pumpenkolbens 18 dargestellten Ausgangshubstellung befindet sich der Kanal 82 des Pumpenkolbens 18 nicht in Überdeckung mit der Mündung des Kraftstoffkanals 80 und der Mündung des zum Steuerraum 50 führenden Kanals 63 sondern ist zu diesen versetzt angeordnet, so daß der Steuerraum 50 vom Kraftstoffkanal 80 getrennt ist. Im Steuerraum 50 wirkt somit kein erhöhter Druck, so daß beim Kraftstoffeinspritzventil 12 beide Einspritzventilglieder 28 und 128 öffnen.

## Patentansprüche

1. Kraftstoffeinspritzeinrichtung für eine Brennkraftmaschine mit einer Kraftstoffhochdruckpumpe (10) und mit einem mit dieser verbundenen Kraftstoffeinspritzventil (12) für jeden Zylinder der Brennkraftmaschine, wobei die Kraftstoffhochdruckpumpe (10) einen durch die Brennkraftmaschine in einer Hubbewegung angetriebenen Pumpenkolben (18) aufweist, der einen Pumpenarbeitsraum (22) begrenzt, der mit einem Druckraum (40) des Kraftstoffeinspritzventils (12) verbunden ist, wobei das Kraftstoffeinspritzventil (12) ein erstes Einspritzventilglied (28) aufweist, durch das wenigstens eine erste Einspritzöffnung (32) gesteuert wird und das durch den im Druckraum (40) herrschenden Druck gegen eine Schließkraft in einer Öffnungsrichtung (29) bewegbar ist, mit einem elektrisch gesteuerten Steuerventil (23), durch das eine Verbindung des Pumpenarbeitsraums (22) mit einem Entlastungsraum gesteuert wird, wobei das Kraftstoffeinspritzventil (12) ein zweites, innerhalb des hohl ausgebildeten ersten Einspritzventilglieds (28) verschiebbar geführtes zweites Einspritzventilglied (128) aufweist, durch das wenigstens eine zweite Einspritzöffnung (132) gesteuert wird und das durch den im Druckraum (40) herrschenden Druck gegen eine Schließkraft in einer Öffnungsrichtung (29) bewegbar ist, wobei das zweite Einspritzventilglied (128) zumindest mittelbar von dem in einem kraftstoffgefüllten Steuerraum (50) herrschenden Druck beaufschlagt ist, der abhängig von Betriebsparametern der Brennkraftmaschine derart steuerbar ist, dass das zweite Einspritzventilglied (128) durch den im Steuerraum (50) herrschenden Druck unabhängig von einer Öffnungsbewegung des ersten Einspritzventilglieds (28) in einer die wenigstens eine zweite Einspritzöffnung (132) verschließenden Stellung blockierbar ist, **dadurch gekennzeichnet, dass** der Steuerraum (50) zur Steuerung des in diesem herrschenden Drucks mit einer Druckquelle (22;80) verbindbar ist und dass durch den Pumpenkolben (18) der Kraftstoffhochdruckpumpe (10) abhängig von dessen Hub eine Verbindung des Steuerraums (50) mit der Druckquelle (22;80) gesteuert wird.

2. Kraftstoffeinspritzeinrichtung nach Anspruch 1, **dadurch gekennzeichnet, daß** durch den Pumpenkolben (18) bei geringem Hub die Verbindung des Steuerraums (50) mit der Druckquelle (22;80) geöffnet ist und bei größerem Hub getrennt ist.

3. Kraftstoffeinspritzeinrichtung nach Anspruch 1 oder 2, **dadurch gekennzeichnet, daß** im Antrieb zwischen der Brennkraftmaschine und dem Pumpenkolben (18) der Kraftstoffhochdruckpumpe (10) eine Verstelleinrichtung (74) vorgesehen ist, durch die eine Ausgangshubstellung des Pumpenkolbens (18) änderbar ist, ausgehend von der der Pumpenkolben (18) seine Hubbewegung ausführt.

4. Kraftstoffeinspritzeinrichtung nach Anspruch 3, **dadurch gekennzeichnet, daß** der Antrieb eine Nockenwelle (20) der Brennkraftmaschine und eine Zwischenwelle (70) mit einem durch die Nockenwelle (20) betätigten und auf den Pumpenkolben (18) wirkenden Übertragungselement (71) aufweist und daß zur Änderung der Ausgangshubstellung des Pumpenkolbens (18) die Lage der Zwischenwelle (70) durch die Verstelleinrichtung (74) änderbar ist.

5. Kraftstoffeinspritzeinrichtung nach einem der Ansprüche 1 bis 4, **dadurch gekennzeichnet, daß** die Druckquelle der Pumpenarbeitsraum (22) der Kraftstoffhochdruckpumpe (10) ist.

6. Kraftstoffeinspritzeinrichtung nach Anspruch 5, **dadurch gekennzeichnet, daß** im Pumpenkolben (18) ein einerseits in den Pumpenarbeitsraum (22) und andererseits am Umfang des Pumpenkolbens (18) mündender Kanal (60) ausgebildet ist und daß der Pumpenkolben (18) in einer Zylinderbohrung (16) geführt ist, in der eine den Pumpenkolben (18) umgebende Ringnut (62) ausgebildet ist, die über einen Kanal (63) mit dem Steuerraum (50) verbunden ist.

7. Kraftstoffeinspritzeinrichtung nach einem der Ansprüche 1 bis 4, **dadurch gekennzeichnet, daß** die Druckquelle ein Kraftstoffzulauf (80) ist, über den beim Saughub des Pumpenkolbens (18) Kraftstoff in den Pumpenarbeitsraum (22) zugeführt wird.

## Claims

1. Fuel injection device for an internal combustion engine, with a high-pressure fuel pump (10) and with a fuel injection valve (12), connected to the latter, for each cylinder of the internal combustion engine, the high-pressure fuel pump (10) having a pump piston (18) which is driven in a lifting movement by the internal combustion engine and which delimits a pump working space (22) which is connected to a pressure space (40) of the fuel injection valve (12), the fuel injection valve (12) having a first injection-valve member (28), by means of which at least one first injection port (32) is controlled and which can be moved in an opening direction (29), counter to a closing force, by the pressure prevailing in the pressure space (40), with an electrically controlled control valve (23), by means of which a connection of the pump working space (22) to a relief space is controlled, the fuel injection valve (12) having a second injection-valve member (128) which is displaceable within the first injection-valve member (28) of hollow design and by means of which at least one second injection port (132) is controlled and which can be moved in an opening direction (29), counter to a closing force, by the pressure prevailing in the pressure space (40), the second injection-valve member (128) being acted upon at least indirectly by the pressure which prevails in a fuel-filled control space (50) and which can be controlled as a function of operating parameters of the internal combustion engine in such a way that the second injection-valve member (128) can be blocked, independently of an opening movement of the first injection-valve member (28), by the pressure prevailing in the control space (50) in a position closing the at least one second injection port (132), **characterized in that,** to control the pressure prevailing in the control space (50), the latter can be connected to a pressure source (22; 80), and **in that** a connection of the control space (50) to the pressure source (22; 80) is controlled by the pump piston (18) of the high-pressure fuel pump (10) as a function of its stroke.

2. Fuel injection device according to Claim 1,
**characterized in that,** by means of the pump piston (18), the connection of the control space (50) to the pressure source (22; 80) is opened in the case of a low stroke and is separated in the case of a higher stroke.

3. Fuel injection device according to Claim 1 or 2, **characterized in that,** in the drive between the internal combustion engine and the pump piston (18) of the high-pressure fuel pump (10), an adjustment device (74) is provided, by means of which an initial stroke position of the pump piston (18), starting from which the pump piston (18) executes its lifting movement, can be changed.

4. Fuel injection device according to Claim 3,
**characterized in that** the drive has a camshaft (20) of the internal combustion engine and an intermediate shaft (70) with a transmission element (71) actuated by the camshaft (20) and acting on the pump piston (18), and **in that**, to change the initial stroke position of the pump piston (18), the position of the intermediate shaft (70) can be changed by means of the adjustment device (74).

5. Fuel injection device according to one of Claims 1 to 4, **characterized in that** the pressure source is the pump working space (22) of the high-pressure fuel pump (10).

6. Fuel injection device according to Claim 5,
**characterized in that,** in the pump piston (18), a duct (60) issuing, on the one hand, into the pump working space (22) and, on the other hand, on the circumference of the pump piston (18) is formed, and **in that** the pump piston (18) is guided in a cylinder bore (16) in which is formed an annular groove (62) which surrounds the pump piston (18) and which is connected to the control space (50) via a duct (63).

7. Fuel injection device according to one of Claims 1 to 4, **characterized in that** the pressure source is a fuel inflow (80), via which fuel is supplied into the pump working space (22) during the suction stroke of the pump piston (18).

## Revendications

1. Installation d'injection de carburant pour un moteur à combustion interne comportant une pompe haute pression de carburant (10) et un injecteur de carburant (12) relié à cette pompe, pour chacun des cylindres du moteur à combustion interne,
la pompe haute pression de carburant (10) comporte un piston de pompe (18) entraîné suivant un mouvement de translation par le moteur à combustion interne, ce piston délimitant une chambre de travail de pompe (22) reliée à une chambre de pression (40) de l'injecteur de carburant (12),
l'injecteur de carburant (12) ayant un premier organe d'injection (28) commandant au moins un premier orifice d'injection (32) et déplacé par la pression régnant dans la chambre de pression (40) contre la force de fermeture exercée dans le sens de l'ouverture (29), avec une soupape de commande (23) électrique qui commande la liaison entre la chambre de travail de pompe (22) et une chambre de décharge,
l'injecteur de carburant (12) ayant un second organe d'injection (121) guidé en coulissement dans le premier organe d'injection (28) réalisé creux, ce second organe d'injection commandant au moins un second orifice d'injection (132) et il est déplacé dans son sens d'ouverture (29) contre la force de fermeture par la pression régnant dans la chambre de pression (40),
le second organe d'injection (128) étant sollicité au moins indirectement par la pression régnant dans une chambre de commande (50) remplie de carburant, et qui se commande selon les paramètres de fonctionnement du moteur à combustion interne de façon que le second organe d'injection (128) soit bloqué par la pression régnant dans la chambre de commande (50) indépendamment d'un mouvement d'ouverture du premier organe d'injection (28), dans une position fermant au moins un second orifice d'injection (132),
**caractérisé en ce que**
la chambre de commande (50) est reliée à une source de pression (22 ; 80) pour commander la pression régnant dans cette chambre de commande et
le piston (18) de la pompe haute pression de carburant (10) commande la liaison entre la chambre de commande (50) et la source de pression (22 ; 80) en fonction de sa course.

2. Installation d'injection de carburant selon la revendication 1,
**caractérisée en ce que**
pour une faible course, le piston de pompe (18) ouvre la liaison entre la chambre de commande (50) et la source de pression (22 ; 80) et il ferme cette communication pour une course importante.

3. Installation d'injection de carburant selon la revendication 1 ou 2,
**caractérisée en ce que**
l'entraînement entre le moteur à combustion interne et le piston (18) de la pompe haute pression de carburant (10) comporte une installation de réglage (74) qui modifie la position de départ de course du piston de pompe (18), position à partir de laquelle il effectue sa course.

4. Installation d'injection de carburant selon la revendication 3,
**caractérisée en ce que**
l'entraînement comprend un arbre à came (20) du moteur à combustion interne et un arbre intermédiaire (70) avec un élément de transmission (71) actionné par l'arbre à came (20) et agissant sur le piston de pompe (18) et
pour modifier la position de début de course du piston de pompe (18) on modifie la position de l'arbre intermédiaire (70) par l'installation de réglage (74).

5. Installation d'injection de carburant selon l'une des revendications 1 à 4,
**caractérisée en ce que**
la source de pression est la chambre de travail (22) de la pompe haute pression de carburant (10).

6. Installation d'injection de carburant selon la revendication 5,
**caractérisée en ce que**
le piston de pompe (18) a un canal (60) débouchant d'un côté dans la chambre de travail (22) de la pompe et de l'autre à la périphérie du piston de pompe (18) et
le piston de pompe (18) est guidé dans un perçage de cylindre (16) muni d'une rainure annulaire (62) entourant le piston (18), et reliée à la chambre de commande (50) par un canal (63).

7. Installation d'injection de carburant selon l'une des revendications 1 à 4,
**caractérisée en ce que**
la source de pression est une alimentation en carburant (80) par laquelle lors de la course d'aspiration du piston de pompe (18), du carburant est fourni à la chambre de travail de pompe (22).
